# DEMANDE DE BREVET EUROPEEN

(11) **EP 3 011 862 A1**
(43) Date de publication de la demande: **27.04.2016**
(21) Numéro de dépôt: 15191334.0
(22) Date de dépôt: 23.10.2015
(51) Int. Cl.: A45F 3/44, A45C 11/00, A45C 13/00, A63H 23/10, E04H 4/00

(54) **CONTENEUR ÉTANCHE ET PLIABLE POUR JEUX DE PLAGE**

(30) Priorité: 24.10.2014 CN 201420619011 U
(71) Demandeur: Charrier, Muriel, 37000 Tours (FR)
(72) Inventeur: Charrier, Muriel, 37000 Tours (FR)
(74) Mandataire: Aupetit, Muriel J. C.

(57) **Abrégé**

Dispositif (1) pour contenir un liquide comportant un contenant (4) étanche et pliable, est caractérisé en ce que :
- le contenant (4) est souple,
- le dispositif comporte une surface d'assise (3) solidaire de l'ensemble de la périphérie du contenant,
- la surface d'assise (3) est dotée à sa périphérie extérieure, à l'opposé du contenant, de moyens rigides (5) formant un cadre,
- le contenant (4) et la surface d'assise (3), y compris le cadre (5) de la surface d'assise, forment un ensemble pliable qui, en position pliée ou en position dépliée hors utilisation, est plat, l'ensemble présentant une surface réduite en position pliée.

## Description

La présente invention concerne un conteneur étanche, transportable et facilement pliable, destiné à être utilisé en particulier pour des jeux de plage, notamment pour les enfants, et permettant à ces derniers de jouer dans de l'eau en toute sécurité.

De manière connue, les enfants se livrent à des jeux sur la plage, soit dans l'eau, soit sur le sable, avec des jeux, jouets ou ustensiles ludiques, tels que des seaux, des pelles, des moules pour le sable, des petites embarcations et autres.

Ces instruments ludiques connus présentent des limites.

Premièrement, ils sont destinés à être utilisés soit dans l'eau ou avec de l'eau, soit dans le sable ou avec du sable. Or les enfants souhaitent pouvoir jouer en même temps dans l'eau ou avec de l'eau, et avec du sable.

Deuxièmement, l'activité d'un enfant sur une plage dans la mer, nécessite une surveillance constante.

Les personnes en charge d'enfants, pour s'affranchir de la surveillance, doivent alors transporter de l'eau dans un récipient pour le déposer sur la plage de sable. Or, les récipients connus sont encombrants, ou trop grands ou trop petits, ou ne sont pas étanches (par exemple une poche plastique).

La présente invention vise à remédier à ces inconvénients, et propose un conteneur étanche, pliable, facilement transportable, et destiné à être utilisé sur une plage.

A cette fin, selon l'invention, le dispositif pour contenir un liquide comportant un contenant étanche et pliable, est caractérisé en ce que :
- le contenant est souple,
- le dispositif comporte une surface d'assise solidaire de l'ensemble de la périphérie du contenant,
- la surface d'assise est dotée à sa périphérie extérieure, à l'opposé du contenant, de moyens rigides formant un cadre,
- le contenant et la surface d'assise, y compris le cadre de la surface d'assise, forment un ensemble pliable qui, en position pliée ou en position dépliée hors utilisation, est plat, l'ensemble présentant une surface réduite en position pliée.

On entend par « souple » le fait que le contenant puisse être recroquevillé sur lui-même.

Ainsi, le dispositif de l'invention est aisément pliable, procure un encombrement extrêmement réduit en position pliée, tout en fournissant, en position dépliée, un dispositif prêt à l'utilisation pour remplir le contenant de liquide, et garantissant un maintien du dispositif grâce à la surface d'assise dotée d'un cadre rigide.

En particulier, la taille du dispositif entre la position pliée et dépliée est réduite d'au moins deux tiers, du fait du repli sur elle-même de la poche qui est alors plane, le dispositif présentant dans une direction une épaisseur réduite à quelques mm, voire 1 centimètre.

La forme du cadre peut être carrée, rectangulaire, ronde, ovale triangulaire.

En position dépliée et lors de son utilisation, la surface d'assise permet de disposer et maintenir à plat le dispositif. Lorsque le dispositif n'est pas installé en hauteur avec du vide sous le contenant souple, un trou préalable est creusé dans la surface d'accueil du dispositif, par exemple dans un sol sableux, tel qu'à la plage. La surface d'assise formant cadre est disposée autour du trou, et le contenant est agencé en regard du trou. Il est alors possible de remplir de liquide le contenant qui se plaque et épouse les parois du trou formé dans le sol.

Avantageusement, le contenant et la surface d'assise sont en tissu ou en matière plastique souple.

Ceci fait que le dispositif est extrêmement léger et permet en particulier au contenant d'être aisément pliable car celui-ci formant une poche souple en tissu qui se froisse/se recroqueville sur lui-même automatiquement lors du pliage de la surface d'assise.

Le cadre tout en étant rigide est adapté pour assurer un pliage pop-up.

De préférence, la surface d'assise est fixée au contenant par couture, et le cadre rigide est contenu/enveloppé dans un logement fermé périphérique cousu dans le tissu, formant une gaine en tissu.

La surface d'assise forme un cadre comprenant une largeur d'assise, et au centre duquel est agencé le contenant souple.

Le dispositif est pliable et dépliable, en particulier à ouverture rapide du type auto-déployable selon la technique dite « pop-up ».

Il est prévu un second cadre à la périphérie supérieure (vers l'ouverture) du contenant, de préférence sous la forme d'un fil métallique déformable élastiquement suivant sa longueur.

Le contenant et la surface d'assise sont faits d'un matériau résistant aux ultraviolets, et au moins pour le contenant d'un matériau étanche, de préférence le contenant et la surface d'assise sont en polyester.

La surface d'assise comporte des moyens d'attache pour fixer le dispositif en position d'utilisation, en particulier les moyens d'attache sont répartis à la périphérie extérieure de la surface d'assise, à l'opposé du contenant.

Le cadre de la surface d'assise à l'état d'éployé du dispositif, dans l'exemple d'un carré, a des cotés de 85 cm ; le diamètre de la poche est de 55 cm mm. Ces dimensions ne sont nullement limitatives.

Les moyens d'attache sont destinés à coopérer avec des moyens de fixation adaptés à la configuration de la surface à laquelle sera associé le dispositif.

Les moyens d'attache sont par exemple constitués de passants cousus sur le bord extérieur de la surface d'assise.

Les passants sont destinés à coopérer par exemple avec des sardines à enfoncer dans le sable pour une utilisation du dispositif sur un sol sableux, la surface d'assise reposant sur le sable tandis qu'un trou y a été creusé pour y loger le contenant qui épousera la forme du trou une fois rempli d'eau.

Les moyens d'attache comprennent des moyens supplémentaires de fixation dans une variante dite « d'utilisation en hauteur ».

L'invention concerne en outre l'utilisation d'un tel dispositif en tant qu'accessoire de jeu d'enfant, en particulier, le dispositif étant utilisé dans un sol meuble tel que du sable, en ayant préalablement creusé un trou et disposé la surface d'assise autour du trou, de sorte que le contenant soit en vis-à-vis du trou.

Le dispositif peut en outre comprendre une capote à la manière d'une tente pare-soleil ouverte sur l'une des faces. La capote s'étend en hauteur et est associée en périphérie de la surface d'assise. Elle est de préférence dans le même matériau que la surface d'assise, tel qu'en polyester, le matériau étant traité anti-UV et imperméable. La capote est solidaire de la surface d'assise, l'ensemble du dispositif constitue un dispositif pop-up. La capote constitue un moyen de protection contre le vent et/ou le soleil, et le dispositif sert d'accessoire de jeu d'enfant, en particulier le contenant étant destiné à contenir de l'eau, et/ou de tente pare-soleil.

L'invention vise aussi un ensemble comprenant un sac et un tel dispositif, caractérisé en ce que le dispositif à l'état plié est logé dans le sac, en particulier un sac, de préférence un sac à dos ou bandoulière, de taille pour enfant.

Dans la variante d'utilisation en hauteur pour laquelle le dispositif est positionné en hauteur et non à même le sol ; l'invention a ainsi trait à un ensemble comportant le dispositif et un système de fixation pour fixer en hauteur ledit dispositif, en particulier le contenant étant utilisé en tant que récipient d'eau pour jeu d'enfants tel que le jeu bien connu de la pêche aux canards. L'ensemble comprenant un tel dispositif, comporte par exemple des montants dont une extrémité distale est fixée à la périphérie de la surface d'assise, et une embase sur laquelle est fixée l'extrémité distale opposée des montants.

Il est maintenant fait référence aux dessins annexés dans lesquels :
La figure 1 est une vue en perspective schématique du dispositif de l'invention, en position déployée, en place sur un sol sablonneux.
La figure 2 est une vue en coupe dans un plan vertical, selon l'axe II-II de la figure 1.
La figure 3 est une vue en perspective du dispositif hors sol montrant l'autre face du dispositif.
La figure 4 est une vue de dessus du dispositif de la figure 3, le dispositif étant déployé et son contenant souple étend à plat.
La figure 5 montre le dispositif de dessus, en position repliée.
Les figures 6A, 6B et 6C montrent le dispositif à différentes étapes lors du repliage de celui-ci.
Les figures 7A et 7B montrent de façon schématique les moyens de connexion, en position déconnectée et connectée respectivement.
La figure 8 illustre une vue schématique d'une variante du dispositif comportant une capote.
La figure 9 illustre une vue schématique d'une utilisation du dispositif en hauteur.

En référence à la figure 1, le dispositif 1 de l'invention est représenté en position déployée, en place sur le sol 2, en l'occurrence une plage de sable.

Le dispositif comporte :
- Une surface d'assise 3 de forme générale carrée aux coins arrondis ;
- Un contenant 4 ou conteneur en matériau souple, disposé de façon centrale dans la surface d'assise carrée, et présentant en position déployée une forme de calotte sphérique.

Dans la position d'utilisation de la figure 1, le dispositif 1 est placé sur le sol de manière que d'une part la surface d'assise 3 soit posée sur le sol 2 sensiblement plan, et d'autre part le conteneur 4 en forme de calotte sphérique, épouse les parois d'un trou, de forme complémentaire, préalablement formé dans le sol sableux 2.

Le dispositif comporte en outre un premier cadre 5 à la périphérie de la surface d'assise 3, tandis qu'un second cadre 6 délimite la périphérie du bord supérieur, délimitant l'ouverture, du conteneur 4.

La surface d'assise 3 est fixée au contenant 4 par couture, et le premier cadre rigide 5 est contenu/enveloppé dans un logement fermé périphérique cousu dans le tissu, formant une gaine en tissu.

La solidarisation par couture permet de simplifier la fabrication, de réduire les coûts, et de rendre le dispositif résistant.

Le matériau constituant le conteneur 4 est en un matériau étanche aux liquides. À titre d'exemple, un tel matériau peut être du polyester.

Ainsi, dans la position d'utilisation de la figure 1, l'utilisateur peut remplir de liquide, par exemple d'eau de mer, le contenant 4, pour constituer ainsi un bassin dans lequel un enfant peut jouer, ou duquel il peut puiser de l'eau.

Le conteneur 4 et la surface d'assise 3 sont en matériau souple, tel que du tissu, du matériau plastique, ou similaire.

On entend par « souple » le fait que le contenant puisse être recroquevillé sur lui-même ou mis à plat (figure 4).

Le premier cadre 5 et le second cadre 6 sont constitués chacun d'un fil ou filin métallique apte à constituer un cadre relativement rigide, de forme respectivement carrée à bords arrondis, pour la surface d'assise 3, et circulaire délimitant l'ouverture du contenant 4.

Chaque fil ou filin métallique constituant les cadres, est pliable ou déformable élastiquement dans le sens de la longueur.

Ainsi, le contenant 4 et la surface d'assise 3, y compris les premier et second cadres 5 et 6, forment un ensemble pliable qui, en position pliée de rangement (figure 5) ou en position dépliée hors utilisation (figure 4), est plat, l'ensemble présentant une surface réduite en position pliée. Ainsi, le dispositif de l'invention est aisément pliable, procure un encombrement extrêmement réduit en position pliée, tout en fournissant, en position dépliée, un dispositif prêt à l'utilisation pour remplir le contenant de liquide, et garantissant un maintien du dispositif grâce à la surface d'assise dotée d'un cadre rigide.

En particulier, la taille du dispositif entre la position pliée et dépliée est réduite d'au moins deux tiers, du fait du repli sur elle-même de la poche qui est alors plane, le dispositif présentant dans une direction une épaisseur réduite à quelques mm.

Le premier cadre 5 de la surface d'assise 3 peut présenter d'autre forme telle que par exemple : rectangulaire, ronde, ovale, triangulaire ou trapézoïdale.

En position dépliée et lors de son utilisation (figure 1), la surface d'assise 3 permet de disposer et maintenir à plat le dispositif.

Du fait de sa conception et de ses matériaux constitutifs, le dispositif est extrêmement léger et permet en particulier au contenant d'être aisément pliable car celui-ci formant une poche souple en tissu se froisse/se recroqueville sur lui-même automatiquement lors du pliage de la surface d'assise.

Le contenant 4 et la surface d'assise 3 sont faits d'un matériau résistant aux ultraviolets, d'une part et apte à recevoir des marquages d'autre part.

La surface d'assise 3 comporte des moyens d'attache pour fixer le dispositif en position d'utilisation, en particulier répartis à la périphérie extérieure de la surface d'assise 3, à l'opposé du contenant 4, et de préférence aux quatre coins de la surface d'assise 3.

Les moyens d'attache sont par exemple constitués de passants 7 à 10 cousus sur le bord extérieur de la surface d'assise, et destinés à coopérer avec par exemple des sardines (non représentées) enfoncées dans le sable, pour une utilisation du dispositif sur un sol sableux (figure 1).

A titre d'exemple, les dimensions du dispositif sont les suivantes en position déployée :
- côtés de la surface d'assise : 75cm
- diamètre du contenant : 50 cm

La figure 2 montre une vue en coupe selon un plan vertical dispositif de la figure 1 en place sur le sol 2 constitué de sable 2A. Le contenant 4 est rempli d'eau E.

Le dispositif est pliable et dépliable, en particulier à ouverture rapide du type auto-déployable selon la technique dite « pop-up », décrite ci-après en regard des figures 6A, 6B et 6C. La figure 4 illustre le dispositif à l'état déplié, tandis que la figure 5 illustre le dispositif à l'état plié.

En partant de la position un plat de la figure 4, le contenant 4 étant vidé de l'eau qu'il contenait en utilisation, l'utilisateur saisit le dispositif de l'invention, par deux côtés parallèles (à savoir une main pour chaque côté) du carré formé par la surface d'assise 3, et effectue une torsion pour aboutir à la forme en huit torsadé de la figure 6A.

En poursuivant le mouvement de torsion depuis le huit, et en rapprochant les deux côtés l'un de l'autre, on obtient la position intermédiaire de la figure 6B et en poursuivant encore le rapprochement, on aboutit à la position montrée sur la figure 6C, où le dispositif est replié de manière que le cadre présente trois parties circulaires 50, 51 et 52.

Enfin, l'utilisateur rabat l'une des parties circulaire du 8 d'origine sur l'autre partie, pour aboutir à la position de la figure 5, où les trois parties circulaires 50, 51 et 52 formant le cadre 5 sont sensiblement concentriques. Le dispositif est à plat et replié sur lui-même.

En regard des figures 7A et 7B, on décrit ci-après, le montage du premier cadre 5.

Une extrémité 5A du fil métallique est munie d'un organe de liaison / connexion 11 soudé ou riveté sur le fil. L'autre extrémité 5B du fil est insérée dans l'organe de connexion 11, puis fixée de la même manière sur ce dernier, pour former une boucle fermée.

Un manchon 12 en plastique, préalablement enfilé sur le fil, et une fois les deux extrémités 5A et 5B du fil solidarisées à l'organe de connexion 11, recouvre ce dernier.

Le manchon 12 forme une protection contre les conséquences d'une rupture éventuelle au niveau de l'organe de connexion 11. Si le fil 5 venait à se rompre, le manchon 12 empêche ainsi d'une part de déchirer le tissu, et d'autre part de blesser l'utilisateur.

Le dispositif 1 de l'invention peut être utilisé en associant à la surface d'assise, un abri. La figure 8 illustre une telle variante qui comprend en supplément une capote 1A à la manière d'une tente pare-soleil ouverte sur l'une des faces. La capote 1A s'étend en hauteur et est associée en périphérie de la surface d'assise 3. Elle est de préférence dans le même matériau que la surface d'assise, tel qu'en polyester, traité anti-UV et imperméable. La capote est associée à la surface d'assise, de préférence en lui étant cousue, l'ensemble du dispositif constitue également un dispositif pop-up, la capote comprenant en périphérie un cadre 1 B qui est pliable ou déformable élastiquement pour la fonction pop-up.

Le conteneur de l'invention peut présenter différentes tailles.

L'invention vise aussi un ensemble comprenant un sac (non représenté) et un dispositif tel que décrit ci-dessus, le dispositif à l'état plié étant apte à être logé dans le sac, de préférence un sac à dos. Le sac est de préférence de taille pour enfant pour la variante sans capote.

Enfin dans une autre variante illustrée schématiquement sur la figure 9, le dispositif est positionné en hauteur et non à même le sol, par exemple le contenant 4 du dispositif étant utilisé comme un récipient d'eau pour le jeu d'enfants bien connu de la pêche aux canards. Des moyens adaptés de fixation non illustrés sont prévus pour coopérer mutuellement avec la surface d'assise 3, et par exemple une embase non illustrée en forme de cadre et des montants 1C.

## Revendications

1. Dispositif (1) pour contenir un liquide comportant un contenant (4) étanche et pliable, est **caractérisé en ce que** :
- le contenant (4) est souple,
- le dispositif comporte une surface d'assise (3) solidaire de l'ensemble de la périphérie du contenant,
- la surface d'assise (3) est dotée à sa périphérie extérieure, à l'opposé du contenant, de moyens rigides (5) formant un cadre,
- le contenant (4) et la surface d'assise (3), y compris le cadre (5) de la surface d'assise, forment un ensemble pliable qui, en position pliée ou en position dépliée hors utilisation, est plat, l'ensemble présentant une surface réduite en position pliée.

2. Dispositif selon la revendication 1, **caractérisé en ce que** la forme du cadre est carrée, rectangulaire, ronde, ovale ou triangulaire.

3. Dispositif selon l'une des revendications 1 ou 2, **caractérisé en ce que** le contenant (4) et la surface d'assise (3) sont en tissu ou en matière plastique souple, notamment en polyester.

4. Dispositif selon l'une quelconque des revendications précédentes, **caractérisé en ce que** la surface d'assise (3) est fixée au contenant (4) par couture, et le cadre rigide (5) est contenu/enveloppé dans un logement fermé périphérique cousu dans le tissu, formant une gaine en tissu.

5. Dispositif selon l'une quelconque des revendications précédentes, **caractérisé en ce que** la surface d'assise (3) forme un cadre comprenant une largeur d'assise, et au centre duquel est agencé le contenant (4) souple.

6. Dispositif selon l'une quelconque des revendications précédentes, **caractérisé en ce que** le contenant et la surface d'assise sont faits d'un matériau résistant aux ultraviolets, et au moins pour le contenant (4) d'un matériau étanche.

7. Dispositif selon l'une quelconque des revendications précédentes, **caractérisé en ce que** la surface d'assise comporte des moyens d'attache (7, 8, 9, 10) pour fixer le dispositif en position d'utilisation, en particulier les moyens d'attache sont répartis à la périphérie extérieure de la surface d'assise, à l'opposé du contenant.

8. Dispositif selon la revendication précédente, **caractérisé en ce que** les moyens d'attache (7, 8, 9, 10) sont destinés à coopérer avec des moyens de fixation adaptés à la configuration de la surface à laquelle sera associé le dispositif.

9. Dispositif selon l'une des revendications 8 ou 9, **caractérisé en ce que** les moyens d'attache sont constitués de passants cousus sur le bord extérieur de la surface d'assise.

10. Dispositif selon l'une quelconque des revendications précédentes, **caractérisé en ce qu'**il comporte une capote (1A) rendue solidaire de la surface d'assise (3).

11. Dispositif selon l'une quelconque des revendications précédentes, **caractérisé en ce qu'**il est pliable et dépliable, en particulier à ouverture rapide du type auto-déployable selon la technique dite « pop-up ».

12. Utilisation du dispositif selon l'une quelconque des revendications précédentes, en tant qu'accessoire de jeu d'enfant, en particulier, le dispositif (1) étant utilisé dans un sol meuble tel que du sable, en ayant préalablement creusé un trou et disposé la surface d'assise (3) autour du trou, de sorte que le contenant (4) soit en vis-à-vis du trou.

13. Utilisation du dispositif selon la revendication 10, **caractérisée en ce que** la capote constitue un moyen de protection contre le vent et/ou le soleil, et **en ce que** le dispositif sert d'accessoire de jeu d'enfant, en particulier le contenant (4) étant destiné à contenir de l'eau, et/ou de tente pare-soleil.

14. Ensemble comprenant un sac et un dispositif (1) selon l'une des revendications 1 à 11, **caractérisé en ce que** le dispositif à l'état plié est logé dans le sac, en particulier un sac, de préférence un sac à dos, notamment de taille pour enfant pour un dispositif sans capote.

15. Ensemble comprenant un dispositif (1) selon l'une des revendications 1 à 11, **caractérisé en ce qu'**il comporte un système de fixation pour fixer en hauteur le dispositif, en particulier le contenant (4) étant utilisé en tant que récipient d'eau pour jeu d'enfants tel que le jeu de la pêche aux canards.
